# EUROPÄISCHE PATENTSCHRIFT

(11) **EP 0 727 114 B1**
(45) Veröffentlichungstag und Bekanntmachung des Hinweises auf die Patenterteilung: **05.02.2003**
(21) Anmeldenummer: 95900610.7
(22) Anmeldetag: 04.11.1994
(51) Int. Cl.: H04H 1/00

(54) **MUSIKABSPIELEINRICHTUNG FÜR EIN KRAFTFAHRZEUG**
MUSIC PLAYING DEVICE FOR A MOTOR VEHICLE
DISPOSITIF PERMETTANT D'ECOUTER DE LA MUSIQUE DANS UN VEHICULE A MOTEUR

(30) Priorität: 05.11.1993 DE 4337726
(43) Veröffentlichungstag der Anmeldung: 21.08.1996
(73) Patentinhaber: DaimlerChrysler AG, 70567 Stuttgart (DE)
(72) Erfinder: FRANK, Armin, 55595 Gutenberg (DE)
(74) Vertreter: Becker, Bernd, Dipl.-Ing.
(86) Internationale Anmeldenummer: DE9401319
(87) Internationale Veröffentlichungsnummer: WO95012929

(56) Entgegenhaltungen:
- EP-A- 0 082 077
- EP-A- 0 140 593
- GB-A- 2 193 420

## Beschreibung

Die Erfindung betrifft eine Musikabspieleinrichtung nach dem Oberbegriff des Anspruchs 1.

Mit zunehmender Mobilität werden immer mehr Stunden im Kraftfahrzeug zugebracht. Entsprechend steigt auch die Anforderung an dessen Ausstattung, zum einen, um den Aufenthalt so angenehm wie möglich zu gestalten, und zum anderen, um die Zeit möglichst gut zu nutzen. Indessen wird stets angestrebt, die Kosten dabei möglichst niedrig zu halten.

Für das Hören von Musik gibt es inzwischen diverse Musikabspieleinrichtungen. Nach wie vor am verbreitesten sind Autoradios, mittels denen in herkömmlicher Weise von Sendern gesendete Musikstücke empfangen und gehört werden. Um unabhängig von Senderprogrammen zu sein oder nach Wunsch ganz bestimmte Stücke hören zu können, sind viele Kraftfahrzeuge alternativ oder zusätzlich mit Kassettenspielgeräten oder in letzter Zeit auch mit CD-Abspieleinheiten ausgestattet worden. Die Bedienung dieser Geräte bringt indessen das Wechseln von Kassetten oder CDs mit sich, was beim Fahren unerwünschte Störung, Mühe und Ablenkung bedeutet.

In der GB-A-2 185 361 ist ein Terminal beschrieben, das für den professionellen Gebrauch zu Hause bestimmt ist und über eine Schnittstelle mit einer Übertragungsleitung per Kabel oder Satellit verbunden ist. Die für das Terminal bestimmten Informationen umfassen Musik, aber auch digitale, Telefax-, Teletex- und Videotex-Informationen. Das Terminal weist einen Speicher für die empfangenen Informationen, eine Zentraleinheit und eine Ausgabe- und Anzeigeeinheit auf. Die Verbindungen zu stationären Einrichtungen sind in Form von Kabeln bzw. Leitungen vorgesehen, diejenigen zu mobilen Einrichtungen wie Hand-Displays sind per Funk, z.B. Infrarot-Fernübertragung, realisiert. Das bekannte Terminal soll es ermöglichen, Daten zu Zeiten mit Niedrigtarifen zu übertragen und damit Übertragungskosten zu sparen.

Aus der WO-A-92/01342 ist ein münzbetätigter Musikautomat mit einer Münzeinheit, einer Anzeige, einer Eingabetastatur und mindestens einem Lautsprecher bekannt. Der Musikautomat ist über eine Datenfernübertragungsleitung mit einem zentralen Musikspeicher verbunden, wobei die Datenfernübertragungsleitung zur Übertragung von Toninformationen geeignet und vorzugsweise eine ISDN-Leitung ist. Der bekannte Musikautomat enthält somit selbst keine Abspieleinheit mit den entsprechenden zugehörigen weiteren Geräteeinheiten, sondern ist vielmehr an einen zentralen Musikspeicher angeschlossen und kann von diesem die gewünschte Information, d.h. die gewählten Musikstücke, abrufen. Hierdurch ist der apparative Aufwand des einzelnen Musikautomaten herabgesetzt und auch der Umfang der Bedienungs- und Wartungsarbeiten ist geringer. Eine Bevorratung und ein Austausch von Schallplatten an einzelnen Musikautomaten entfallen. Dies ist nur noch beim zentralen Musikspeicher erforderlich, wobei dieser eine weitaus größere Anzahl von Musikstücken als ein einzelner Musikautomat enthalten kann. Die Kapazität des zentralen Musikspeichers, der zweckmäßig als Datenbank ausgeführt ist, kann dabei entsprechend besser als die eines einzelnen Musikautomaten ausgenutzt werden.

Es ist in der WO-A-92/01342 ferner vorgeschlagen worden, ein solches Endgerät in einen herkömmlichen Schallplattenspieler, ein Tonbandgerät, einen Fernseher etc, zu integrieren, die auch in Privathaushalten aufgestellt sein können.

Aus der DE-A-0 082 077 ist ein Verfahren zur Fernübertragung von gespeicherten Informationen, insbesondere Musikstücken, bekannt, bei dem nach Anforderung und Identifizierung gespeicherte Informationen über Leitungen oder Sender übertragen werden. Jeder Abruf von Musikstücken verursacht dabei die üblichen Abrufkosten.

Der Erfindung liegt die Aufgabe zugrunde, eine Musikabspieleinrichtung für Kraftfahrzeuge zu schaffen, die einfach bedienbar und kostengünstig ist und zugleich das Abspielen von an einem festen Ort gespeicherten Musikstücken ermöglicht.

Diese Aufgabe ist erfindungsgemäß bei einer Musikabspieleinrichtung mit den Merkmalen des Anspruchs 1 gelöst. Vorteilhafte Weiterbildungen der erfindungsgemäßen Musikabspieleinrichtung sind Gegenstand der Unteransprüche.

Eine erfindungsgemäße Musikabspieleinrichtung für ein mit einer Antenne und einem Empfänger versehenes Kraftfahrzeug umfaßt somit eine Eingabeeinheit für die Bedienung des Empfängers, eine mit dem Empfänger verbundene Anzeige und mindestens einen Lautsprecher. Ferner ist im Kraftfahrzeug eine Zentraleinheit und eine Ausgabeeinheit für die Ausgabe von Befehlen und Steuersignalen vorgesehen. Ein Musikspeicher mit individuell angelegtem Speicher ist vorgesehen, der zweckmäßig mittels eines Modems über eine zur Übertragung von Toninformationen geeignete Datenfernübertragungsleitung mit einem oder mehreren Sendern verbunden ist. Der Empfänger des Kraftfahrzeuges ist dabei zum Empfang der von dem zumindest einen Sender gesendeten Daten-und die Ausgabeeinheit des Kraftfahrzeuges ist für die Kommunikation mit dem Musikspeicher und den Abruf von Musikstücken vorgesehen.

Eine erfindungsgemäße Abspieleinrichtung enthält somit selbst keine Abspieleinheit mit den entsprechenden zugehörigen weiteren Geräteeinheiten, sondern vielmehr kann mittels der Musikabspieleinrichtung auf einen externen Musikspeicher zugegriffen und von diesem die gewünschte Information, d.h. die gewählten Musikstücke, abgerufen werden. Hierdurch ist der apparative Aufwand der einzelnen Musikabspieleinheit niedriger, denn es müssen nur beim externen Musikspeicher Musikstücke oder entsprechende Informationsträger bevorratet werden. Es kommt auch nicht mehr vor, daß ein Stück nicht angehört werden kann, nur weil die betreffende Kassette nicht mitgeführt wird.

Die erfindungsgemäße Lösung macht von den Möglichkeiten der inzwischen immer mehr, allerdings herkömmlich nur bei stationären Sendern und Empfängern eingesetzten Datenfernübertragung Gebrauch.

Vorzugsweise ist die Datenfernübertragungsleitung eine ISDN-Leitung. Die Verwendung einer derartigen integrierten digitalen Datenübertragungstechnik gestattet hohe Übertragungsgeschwindigkeiten. Die hierbei eingesetzten Datenreduktionsverfahren (1-Bit-Reduktionsverfahren) ermöglichen es ferner, Musik mit hoher Tonqualität zu übertragen.

Die erfindungsgemäße Musikabspieleinrichtung kann vorteilhaft auf einen zentralen Musikspeicher zugreifen, der vorzugsweise eine Datenbank für Musikstücke ist. Diese kann entsprechend in eine Datenverarbeitungsanlage integriert sein, wobei der Speicher zweckmäßig individuell angelegt ist. Dies spart mögliche Abrufkosten von einer komerziellen Datenbank. Es kann sich bei dem Musikspeicher beispielsweise um eine Zentralablage zu Hause handeln.

Zweckmäßig umfaßt der Musikspeicher einen Speicher für häufig gespielte Musikstücke, die so direkt abgespielt werden können und auf die so rascher zugegriffen werden kann. Es können so auch verschiedene Hörer auf den Musikspeicher zugreifen, wobei kostpielige Datenübertragungszeit und Belegung der Datenfernübertragungsleitung möglichst klein gehalten werden kann.

Dies kann dadurch unterstützt werden, daß in der Musikabspieleinrichtung im Kraftfahrzeug ein Zwischenspeicher vorgesehen ist, in dem die Audiosignale gespeichert und von dem diese auf den Lautsprecher gegeben werden.

Als Speichereinrichtung sind vorteilhaft eine Diskettenstation mit Disketten und/oder eine Festplatte und/oder ein Cachespeicher und/oder ein CD-ROM und/oder MD vorgesehen.

Bei einem bevorzugten Ausführungsbeispiel der erfindungsgemäßen Musikabspieleinrichtung umfaßt der Musikspeicher eine Abspieleinheit und optisch oder magnetisch abspielbare Informationsträger für Musikstücke. Es können jedoch als Speichermedium auch Magnetbandkassetten, Schallplatten etc. eingesetzt werden.

Die Musikabspieleinrichtung zeichnet sich vorteilhaft dadurch aus, daß die Abspieleinheit einen Wechsler zum Wechseln der Informationsträger aufweist. Auf diese Weise kann die Abspielfolge beschleunigt und eventuelle Pausen zwischen dem Abspielen verschiedener Informationsträger verkürzt werden.

Bei einem mit Autoradio ausgestatteten Kraftfahrzeug ist der Empfänger des Kraftfahrzeuges vorzugsweise der Radioapparat. Es wird so kein neues Teil benötigt, was Material- und Montagekosten einspart.

Ebenso wird zweckmäßig bei einem mit Autotelefon ausgestatteten Kraftfahrzeug als Empfänger im Kraftfahrzeug das Autotelefon verwendet.

Hat das Kraftfahrzeug sowohl Autoradio als auch Autotelefon, so wird vorteilhaft als Lautsprecher der Radiolautsprecher eingesetzt.

Die Erfindung wird im folgenden weiter anhand von Ausführungsbeispielen und der Zeichnung weiter erläutert, wobei die Darstellung und Beschreibung als nicht einschränkend anzusehen sind, sondern vielmehr lediglich zu Erläuterungszwecken dienen. Auch sind dargestellte Elemente, ebenso wie auch in den Ansprüchen, nicht auf die jeweils dort vorhandenen Kombinationen beschränkt, sondern können auch in anderen Kombinationen miteinander verwendet werden.

In der Zeichnung zeigen:
- Fig. 1: ein schematisches Blockdiagramm eines Systems mit einem zentralen Musikspeicher und Musikabspieleinrichtungen gemäß der Erfindung und
- Fig. 2: eine schematische Darstellung des Aufbaus einer erfindungsgemäßen Musikabspieleinrichtung.

Das Blockdiagramm von Fig. 1 veranschaulicht ein System mit einer zentralen Einheit 2 und einer Vielzahl von Musikabspieleinrichtungen 4, die auf die zentrale Einheit 2 zugreifen können.

Die zentrale Einheit 2 umfaßt einen zentralen Speicher 10, der mit einem nicht dargestellten Rechner verbunden sein kann. Der zentrale Speicher 10 kann eine Magazinanordnung von Schallplatten mit Abspielgerät oder magnetische oder optische Platten mit gespeicherter Toninformation enthalten. Der zentrale Speicher 10 ist über eine Busleitung 12 mit einer Eingabe/Ausgabeeinheit 14 verbunden, die entsprechend der Auslegung und Ausgestaltung des zentralen Speichers mit einer Steuereinheit, einem Rechner etc. ausgestattet sein kann. An die Eingabe/Ausgabeeinheit 14 ist eine Vielzahl von Datenfernübertragungsleitungen 16 angeschlossen, bei denen es sich zum Beispiel um ISDN-Verbindungen handelt.

Die Datenfernübertragungsleitungen 16 sind jeweils oder auch gebündelt mit Sendern 18 verbunden, die die entsprechend umgeformten Musikdaten senden (vgl. Pfeile 20). Die entsprechenden Empfänger 24, 26, 28 (vgl. Pfeile 22), sind über Leitungen 30, 32, 34 mit Empfängereinrichtungen 36, 38, 40 verbunden, die in Kraftfahrzeugen vorgesehen sind.

Die Funktion des in Fig. 1 dargestellten Systems ist folgende. Wenn es erwünscht ist, mittels einer der Musikabspieleinrichtungen 36, 38, 40 ein bestimmtes Musikstück zu spielen, so wird über eine nicht dargestellte Bedienungseingabeeinheit der Musikabspieleinrichtung ein entsprechender Steuerbefehl gesendet (Pfeil 22). Die mit dem Sender 18 verbundene Empfängereinheit empfängt diese Befehle (vgl. Pfeil 20) und übermittelt diese über die Datenfernübertragungsleitungen 16 zur Eingabe/Ausgabeeinheit 14 des zentralen Speichers 10. Dort wird das betreffende Musikstück abgespielt oder von einem Datenträger abgerufen und in umgekehrter Richtung als Datensignale zu der betreffenden Musikabspieleinrichtung übertragen.

In Fig. 2 ist ein weiteres Ausführungsbeispiel der erfindungsgemäßen Musikabspieleinrichtung veranschaulicht. In diesem Fall ist der Musikspeicher eine Zentralablage zu Hause, wobei ein Personalcomputer 50 für den Zugriff auf den Musikspeicher und die Datenübermittlung vorgesehen ist. An den Personalcomputer 50 angeschlossen ist ein Modem 52, mittels dessen die Musikdaten über eine Datenfernübertragungsleitung in Form einer ISDN-Verbindung 54 zu einem Sender 56 übertragen werden. Die gesendeten Daten werden von dem Empfänger 58 eines Kraftfahrzeuges 60 empfangen, das mit Autotelefon 62 und einem Radioapparat 64 ausgestattet ist. Im dargestellten Ausführungsbeispiel wird das Autotelefon 62 als Empfänger verwendet, und der Lautsprecher ist der Radiolautsprecher. Die Funktion dieses Ausführungsbeispiels entspricht im übrigen im wesentlichen der Funktion des anhand von Fig. 1 beschriebenen Ausführungsbeispiels.

Wie die obenstehende Beschreibung zeigt, sind zahlreiche Varianten und Modifikationen möglich. Wesentlich ist, daß durch die Erfindung zentral gespeicherte Musikstücke aus einem Kraftfahrzeug abgerufen und dort abgehört werden können, ohne daßeseiner im Kraftfahrzeug befindlichen Abspieleinheit bedarf.

## Patentansprüche

1. Musikabspieleinrichtung mit
- einem zentralen Musikspeicher (10), der über eine zur Übertragung von Toninformationen geeignete Datenfernübertragungsleitung (16; 54) mit einem oder mehreren Sendern (36, 38, 40; 56) verbunden ist,
- einer Antenne und einem Empfänger sowie einer Eingabeeinheit für die Bedienung des Empfängers, einer mit dem Empfänger verbundenen Anzeige und mindestens einem Lautsprecher,
- wobei der Empfänger (24, 26, 28; 58, 62) zum Empfang der von dem zumindest einen Sender gesendeten Daten vorgesehen ist,
**dadurch gekennzeichnet, daß**
- die Musikabspieleinrichtung für Kraftfahrzeuge (60) vorgesehen ist, wobei der Musikspeicher (10) außerhalb des Kraftfahrzeugs (60) und der Empfänger, Antenne, Anzeige und Lautsprecher im Kraftfahrzeug vorgesehen sind,
- im Kraftfahrzeug (60) eine Zentraleinheit und eine Ausgabeeinheit für die Ausgabe von Befehlen und Steuersignalen vorgesehen sind,
- die Ausgabeeinheit des Kraftfahrzeuges (60) für die Kommunikation mit dem Musikspeicher und den Abruf von Musikstücken vorgesehen ist, und
- der Musikspeicher (10) ein individuell angelegter Speicher ist.

2. Musikabspieleinrichtung nach Anspruch 1, **dadurch gekennzeichnet, daß** die Datenfernübertragungsleitung (16; 54) eine ISDN-Verbindung ist.

3. Musikabspieleinrichtung nach Anspruch 1 oder 2, **dadurch gekennzeichnet, daß** der Musikspeicher über ein Modem (52) mit der Datenfernübertragungsleitung (54) verbunden ist.

4. Musikabspieleinrichtung nach einem der Ansprüche 1 bis 3, **dadurch gekennzeichnet, daß** der Musikspeicher eine Datenbank für Musikstücke ist.

5. Musikabspieleinrichtung nach einem der Ansprüche 1 bis 4, **dadurch gekennzeichnet, daß** der Musikspeicher eine Zentralablage zu Hause ist.

6. Musikabspieleinrichtung nach einem der Ansprüche 1 bis 5, **dadurch gekennzeichnet, daß** der Musikspeicher einen Speicher für häufig gespielte Musikstücke umfaßt.

7. Musikabspieleinrichtung nach einem der Ansprüche 1 bis 6, **dadurch gekennzeichnet, daß** als Speichereinrichtung eine Diskettenstation mit Disketten und/oder eine Festplatte und/oder ein Cachespeicher und/oder ein CD-ROM und/oder MD vorgesehen sind.

8. Musikabspieleinrichtung nach einem der Ansprüche 1 bis 7, **dadurch gekennzeichnet, daß** der Musikspeicher eine Abspieleinheit und optisch oder magnetisch abspielbare Informationsträger für Musikstücke umfaßt.

9. Musikabspieleinrichtung nach Anspruch 8, **dadurch gekennzeichnet, daß** die Abspieleinheit einen Wechsler zum Wechseln der Informationsträger aufweist.

10. Musikabspieleinrichtung nach einem der Ansprüche 1 bis 9, für ein mit Autoradio ausgestattetes Kraftfahrzeug, **dadurch gekennzeichnet, daß** der Empfänger des Kraftfahrzeuges der Radioapparat ist.

11. Musikabspieleinrichtung nach einem der Ansprüche 1 bis 10, für ein mit Autotelefon ausgestattetes Kraftfahrzeug, **dadurch gekennzeichnet, daß** als Empfänger im Kraftfahrzeug das Autotelefon (58, 62) verwendet wird.

12. Musikabspieleinrichtung nach Anspruch 11, für ein mit Autoradio und Autotelefon ausgestattetes Kraftfahrzeug, **dadurch gekennzeichnet, daß** der Lautsprecher der Radiolautsprecher ist.

## Claims

1. Music player, having
- a central music store (10), which is connected to one or more transmitters (36, 38, 40; 56) via a remote data transmission line (16; 54), which is suitable for transmitting audio information,
- an aerial and a receiver, as well as an input unit for the operation of the receiver, a display which is connected to the receiver, and at least one loudspeaker,
- the receiver (24, 26, 28; 58, 62) being provided in order to receive the data transmitted by the at least one transmitter,
**characterised in that**
- the music player is intended for automotive vehicles (60), the music store (10) being provided externally of the automotive vehicle (60), and the receiver, aerial, display and loudspeaker being provided in the automotive vehicle,
- a central unit and an output unit are provided in the automotive vehicle (60) for the issuance of commands and control signals,
- the output unit of the automotive vehicle (60) is provided for the communication with the music store and for the recall of pieces of music, and
- the music store is an individually fitted store.

2. Music player according to claim 1, **characterised in that** the remote data transmission line (16; 54) is an ISDN connection.

3. Music player according to claim 1 or 2, **characterised in that** the music store is connected to the remote data transmission line (54) via a modem (52).

4. Music player according to one of claims 1 to 3, **characterised in that** the music store is a data base for pieces of music.

5. Music player according to one of claims 1 to 4, **characterised in that** the music store is a central repository at home.

6. Music player according to one of claims 1 to 5, **characterised in that** the music store includes a store for frequently played pieces of music.

7. Music player according to one of claims 1 to 6, **characterised in that** there are/is provided, as the storage means, a diskette station with diskettes and/or a hard disc and/or a cache store and/or a CD-ROM and/or MD.

8. Music player according to one of claims 1 to 7, **characterised in that** the music store includes a play-back unit and information carriers for pieces of music, which carriers can be played-back optically or magnetically.

9. Music player according to claim 8, **characterised in that** the play-back unit has a change-over means for changing-over the information carriers.

10. Music player, according to one of claims 1 to 9, for an automotive vehicle provided with a car radio, **characterised in that** the receiver of the automotive vehicle is the radio set.

11. Music player, according to one of claims 1 to 10, for an automotive vehicle provided with a car telephone, **characterised in that** the car telephone (58, 62) is used as the receiver in the automotive vehicle.

12. Music player, according to claim 11, for an automotive vehicle provided with a car radio and car telephone, **characterised in that** the loudspeaker is the radio loudspeaker.

## Revendications

1. Dispositif de diffusion de musique avec
- une mémoire centrale de musique (10) qui est reliée à un ou plusieurs émetteurs (36, 38, 40 ; 56) par l'intermédiaire d'une ligne de télétransmission de données (16 ; 54) apte à la transmission d'informations sonores,
- une antenne et un récepteur ainsi qu'une unité d'entrée pour l'utilisation du récepteur, un afficheur relié au récepteur et au moins un haut-parleur,
- le récepteur (24, 26, 28 ; 58, 62) étant prévu pour la réception des données émises par le au moins un émetteur,
**caractérisé en ce que**
- le dispositif de diffusion de musique est prévu pour des véhicules (60), la mémoire de musique (10) étant prévue à l'extérieur du véhicule automobile (60) et le récepteur, l'antenne, l'afficheur et le haut-parleur étant prévus dans le véhicule,
- dans le véhicule (60) sont prévues une unité centrale et une unité de sortie pour la sortie d'instructions et de signaux de commande,
- l'unité de sortie du véhicule (60) étant prévue pour la communication avec la mémoire de musique et pour l'appel de morceaux de musique, et
- la mémoire de musique (10) étant une mémoire agencée individuellement.

2. Dispositif de diffusion de musique selon la revendication 1, **caractérisé en ce que** la ligne de télétransmission de données (16 ; 54) est une liaison RNIS.

3. Dispositif de diffusion de musique selon la revendication 1 ou 2, **caractérisé en ce que** la mémoire de musique est reliée à la ligne de télétransmission de données (54) par l'intermédiaire d'un modem (52).

4. Dispositif de diffusion de musique selon une des revendications 1 à 3, **caractérisé en ce que** la mémoire de musique est une banque de données pour des morceaux de musique.

5. Dispositif de diffusion de musique selon une des revendications 1 à 4, **caractérisé en ce que** la mémoire de musique est un moyen central de stockage à domicile.

6. Dispositif de diffusion de musique selon une des revendications 1 à 5, **caractérisé en ce que** la mémoire de musique comprend une mémoire pour des morceaux de musique fréquemment diffusés.

7. Dispositif de diffusion de musique selon une des revendications 1 à 6, **caractérisé en ce que** comme dispositif de mémoire sont prévus une station de disquettes avec des disquettes et/ou un disque dur et/ou une mémoire cache et/ou un CD-ROM et/ou un minidisque.

8. Dispositif de diffusion de musique selon l'une des revendications 1 à 7, **caractérisé en ce que** la mémoire de musique comprend une unité de lecture et des supports d'informations à lecture optique ou magnétique pour des morceaux de musique.

9. Dispositif de diffusion de musique selon la revendication 8, **caractérisé en ce que** l'unité de lecture comporte un changeur pour changer de support d'informations.

10. Dispositif de diffusion de musique selon l'une des revendications 1 à 9, pour un véhicule équipé d'un autoradio, **caractérisé en ce que** le récepteur du véhicule est l'appareil de radio.

11. Dispositif de diffusion de musique selon l'une des revendications 1 à 10, pour un véhicule équipé d'un téléphone de voiture, **caractérisé en ce que** le téléphone de voiture (58, 62) est employé comme récepteur dans le véhicule.

12. Dispositif de diffusion de musique selon la revendication 11, pour un véhicule équipé d'un autoradio et d'un téléphone de voiture, **caractérisé en ce que** le haut-parleur est le haut-parleur de la radio.
